# EUROPÄISCHE PATENTSCHRIFT

(11) **EP 0 653 253 B1**
(45) Veröffentlichungstag und Bekanntmachung des Hinweises auf die Patenterteilung: **28.02.2001**
(21) Anmeldenummer: 94116696.9
(22) Anmeldetag: 22.10.1994
(51) Int. Cl.: B21B 1/14, B21B 1/46

(54) **Verfahren zum Walzen von Fertigprofilen aus einem Vorprofil mittels einer im Reversierbetrieb arbeitenden Walzgerüst-Anordnung**
Method for rolling finished sections from section blanks by means of a reversibly driven arrangement of roll stands
Procédé pour laminer des profilés finis à partir d'ébanches par un arrangement de cages de laminoir à entraînement reversible

(30) Priorität: 04.11.1993 DE 4337555
(43) Veröffentlichungstag der Anmeldung: 17.05.1995
(73) Patentinhaber: SMS Demag AG, 40237 Düsseldorf (DE)
(72) Erfinder: Engel, Georg, D-41564 Kaarst (DE); Kosak, Dietmar, D-41472 Neuss (DE); Schmelzle, Lloyd Melvin, Desoto, Texas 75115 (US); Cygler, Michael, Colonia N. J. 07067 (US)
(74) Vertreter: Valentin, Ekkehard, Dipl.-Ing.

(56) Entgegenhaltungen:
- EP-A- 0 265 757
- STAHL UND EISEN., Bd.113, Nr.9, 15. September 1993, DÜSSELDORF DE Seiten 53 - 60 P. NILLES: 'Qualitätsaspekte beim endabmessungsnahen Giessen'
- STEEL TIMES INTERNATIONAL - INCORPORATING IRON & STEEL, Bd.17, Nr.1, Januar 1993, REDHILL, SURREY, GB Seite 12 'Casting and direct linking of beams and rails'
- STAHL UND EISEN., Bd.113, Nr.5, 17. Mai 1993, DÜSSELDORF DE Seiten 43 - 44 J. HOFFMANN: 'Giessen und Walzen von endabmessungsnahen Vorprofilen'

## Beschreibung

Die Erfindung bezieht sich auf ein Verfahren zum Walzen von Fertigprofilen aus einem Vorprofil mittels einer im Reversierbetrieb arbeitenden Walzgerüst-Anordnung, die eine Kompakt-Walzgruppe bildet, betehend aus einem eingangsseitigen ersten Universalgerüst, einem ausgangsseitigen zweiten Universalgerüst und einem, zwischen diesen Universalgerüsten angeordnetem Stauchgerüst, wobei das Vorprofil ein aus einer Stranggußeinrichtung kommendes Profil ist, das beidendig eines Steges dem späteren Fertigprofil entsprechende Verstärkungen aufweist, und die Abmessungen des Vorprofils auf vorgegebene Abmasse, wie Steghöhe, Stegdicke und/oder Flanschenbreite des zu walzenden Fertigprofils so abgestimmt sind, daß dieses Vorprofil entweder direkt in das erste Universalgerüst der Kompakt-Walzgruppe eingeführt und dann in dieser zu dem Fertigprofil mit den vorgegebenen Abmaßen fertig walzbar ist oder der stegartige Abschnitt und/oder die flanschartigen Verdickungen des Vorprofils zur Erzielung von anderen, von der ursprünglichen Vorgabe der Steghöhe, Stegdicke und/oder der Flanschenbreite abweichenden Abmaßen des in der Kompakt-Gruppe fertig zu walzenden Fertigprofils vor der Einführung des Vorprofils in das erste Universalgerüst der Kompakt-Walzgruppe in einer der Kompakt-Walzgruppe unmittelbar vorgeordneten, ein Stauchgerüst aufweisenden Walzeinrichtung reduzierend walzverformt werden.

Ausgehend von der Erkenntnis, daß ein aus einer Stranggußeinrichtung kommendes, direkt der Kompakt-Walzgruppe zugeführtes Vorprofil nur eine begrenzte Anzahl von daraus zu walzenden Fertigprofilen unterschiedlicher Abmessungen zuläßt (Stahl und Eisen, Bd. 113 Nr. 5, Seiten 43 und 44 und Bd. 9, Seite 58; Steel Times International, Bd. 17, Nr. 1, Seite 12) wurde bereits vorgeschlagen (EP-A-265 757) Fertigprofile mit bedeutend größeren Endabmessungsunterschieden aus einem einzigen, unveränderten Stranggußausgangsprofil in ein und derselben Kompakt-Walzgruppe dadurch zu walzen, daß dieses Vorprofil in einem der Kompakt-Walzgruppe unmittelbar vorgeordneten Stauchgerüst z. B. durch Beaufschlagung des stegartigen Abschnitts bzw. der flanschartigen Verstärkungen des Vorprofils reduzierend walzverformt und dann in die Kompakt-Walzgruppe eingebracht wurde. Hierdurch ließ sich der stegartige Abschnitt des Vorprofils entweder durch Stauchen verkürzen oder auch, gegebenenfalls unter Einbeziehung von fließbaren Verstärkungen verlängern und auch gegebenenfalls die Breite der flanschartigen Verstärkungen reduzieren. Die dem Stauchgerüst unmittelbar nachgeordnete Kompakt-Walzgruppe konnte bei diesem bekannten Verfahren teilweise zu der reduzierenden Verformung des Vorprofils herangezogen werden z. B. zur anpassenden Beaufschlagung der Flanschen dieses Vorprofils. Die Palette der aus einem einzigen Stranggußvorprofil in einer wegen der verwendeten Universalgerüste an sich unflexiblen Kompaktwalzgruppe walzbaren Fertigprofile wurde damit erheblich vergrößert.

Nachteilig erwies sich bei der Durchführung des bekannten Verfahrens, daß die Kompaktwalzgruppe während der reduzierenden Walzverformung des Vorprofils nicht für einen Fertigwalzvorgang zur Verfügung stand und dadurch die mit dem Verfahren erreichbare Gesamtleistung der Anlage begrenzt wurde und daß weitere Leistungserhöhungen in erster Linie von einer optimalen Anpassung der am Verbundbetrieb zwischen Stranggußeinrichtung und der dieser nachgeordneten Profilwalzstraße beteiligten Einrichtungen abhängen. Dabei bestand eine wesentliche Schwierigkeit darin, daß die Profilwalzstraße immer schneller sein muß als die Stranggußeinrichtung. Diese Schwierigkeit erhöht sich bei der Herstellung von kleineren und leichteren Fertigprofilen, weil mit abnehmenden Gewichten pro Meter Profillänge auch die Gewichte der Stahlmengen sinken, die die Profilwalzstraße der Stranggußeinrichtung in einer Zeiteinheit abzunehmen vermag. Hinzu kommt, daß das Walzen dieser kleinen Profile durchweg mehr Stiche erfordert als das Walzen größerer Profile.

Der Erfindung liegt die Aufgabe zugrunde, das bekannte Verfahren so zu verbessern, daß sich erheblich größere Leistungen und bessere Ausnutzungsgrade der Walzgerüstanordnung bei unterschiedlichen Profilanforderungen erzielen lassen. Diese Aufgabe wird dadurch gelöst, daß die reduzierende Walzverformung des Vorprofils in einer parallel zur Walzlinie der Kompakt-Walzgruppe verlaufenden Walzlinie mit freiem Auslauf erfolgt und das reduziert verformte Vorprofil in eine Position unmittelbar vor der Kompakt-Walzgruppe quer verschoben, in diese eingebracht wird.

Mit dieser Verfahrensweise wird erreicht, daß die reduzierende Walzverformung des Vorprofils unabhängig von der Arbeit der Kompaktwalzgruppe erfolgen kann, das heißt, das reduzierte Vorprofil kann in der Kompakt-Walzgruppe zum Fertigprofil gewalzt werden, während bereits in der parallelen Walzlinie die reduzierende Walzverformung des nächsten Vorprofils erfolgt.

Zur Durchführung des erfindungsgemäßen Verfahrens kann in der parallelen Walzlinie eine Walzeinrichtung angeordnet werden, die ein, die flanschartigen Verstärkungen des Vorprofils im Sinne einer Stauchung des stegartigen Abschnittes des Vorprofils beaufschlagendes Vertikalgerüst aufweist; Diesem Vertikalgerüst kann, wie die Erfindung weiter vorsieht, ein, den stegartigen Abschnitt des Vorprofils beaufschlagendes Horizontalgerüst zugeordnet sein. Es besteht auch die Möglichkeit, in der parallelen Walzlinie nur ein solches Horizontalgerüst anzuordnen und diesem ein Universalgerüst zuzuordnen, dessen Walzen sowohl die flanschartigen Verstärkungen als auch den stegartigen Abschnitt des Vorprofils zu beaufschlagen vermögen.

Wie die Erfindung weiter vorsieht, kann die Walzlinie ein reversierbares Duo-Vorgerüst als Vertikal- oder Horizontalgerüst mit vorzugsweise glatten Walzen aufweisen, dem eine Kantvorrichtung für den Profilstrang nachgeordnet ist. Diese Anordnung bietet die Möglichkeit, mit einem Walzgerüst wahlweise sowohl die flanschartigen Verstärkungen des Vorprofils im Sinne einer Stauchung des flanschartigen Abschnitts als auch den stegartigen Abschnitt zu beaufschlagen, indem der Profilstrang nach dem Durchgang durch das Vorgerüst mittels der Kanteinrichtung gekantet und dann reversierend einem weiteren Durchgang unterworfen wird; ggfs. auch wiederholten Durchgängen.

Es kann weiter erfindungsgemäß bei einer Walzgerüst-Anordnung mit einem, hinter der Stranggußeinrichtung angeordneten, der ersten Walzlinie vorgeordneten Wärmofen dem Wärmofen ein Horizontalwalzgerüst für die Vorverformung, insb. der flanschartigen Verstärkungen des gießwarmen Vorprofils vorgeordnet werden. Mit dieser Anordnung wird die Möglichkeit geschaffen den Profilstrang unmittelbar nach Verlassen der Stranggußeinrichtung noch in seiner Gießwärme einer Vorverformung zu unterwerfen, um insb. das Volumen der flanschartigen Verstärkungen des Vorprofils bereits zu verkleinern, bevor es in den Wärmofen gelangt, mit der Folge, daß eine bessere Ausnützung des Wärmofens selbst ermöglicht und eine Vergleichmäßigung der Temperaturverteilung in dem Profilquerschnitt erreicht wird.

Die Erfindung wird anhand der in der Zeichnungen dargestellten Ausführungsbeispiele näher erläutert. In der Zeichnung zeigen:
- Figur 1: eine Walzenstraße in der Draufsicht in schematischer Darstellung und
- Figur 2: eine andere Ausbildungsform der Walzenstraße ebenfalls in der Draufsicht in schematischer Draufsicht.

Wie aus Figur 1 zu ersehen, ist in einer Walzlinie W1 ein Vertikalgerüst VG angeordnet, und in der parallel dazu verlaufenden Walzlinie W2 die Kompakt-Walzgruppe, die aus den Universal-Walzgerüsten U1 und U2 mit einem dazwischen angeordneten Stauchgerüst SG besteht. Zwischen den beiden Walzlinien W1 und W2 ist eine Querförderanlage QF angeordnet. Die aus dem der Walzlinie 1 zugeordneten Wärmofen WO kommenden, nicht dargestellten Strangguß-Vorprofile werden in dem Vertikalgerüst VG in ihrer Steghöhe soweit gestaucht, daß ihr Kammermaß dem Kammermaß der Universalgerüste U1 und U2 der Kompakt-Walzgruppe in der parallelen Walzlinie W2 angepaßt ist. Praktische Versuche zeigten, daß z. B. Stauchungen der Steghöhe von sechzig mm pro Stich im Vertikalgerüst VG möglich sind und bereits bei fünf Stichen eine Reduzierung der Steghöhe von 300 mm erreicht werden kann. Das Vertikalgerüst VG bedarf dabei nur eines Kalibers und die entstehenden kurzen Auswalzlängen erlauben es den Abstand zwischen dem Vertikalgerüst VG und dem ersten Universal-Walzgerüst U1 der Kompakt-Walzgruppe U1, SG, U2 entsprechend kurz zu bemessen.

Die Anordnung der Walzlinien W1 und W2 in Fig. 2 entspricht der nach Figur 1; ebenso die der Kompakt-Walzgruppe U1, SG, U2 und des Querförderers QF. Dem Vertikalgerüst VG in der Walzlinie W1 ist hier lediglich ein Horizontalgerüst HG nachgeordnet. Dieses Horizontalgerüst HG erlaubt auch, ggfs. zusätzlich eine Beaufschlagung des stegartigen Abschnitts des Vorprofils und ermöglicht dadurch die Erzielung eines günstigeren Steg-/Flanschverhältnisses des Vorprofils für den Eingang in die Kompaktwalzgruppe U1, SG, U2. Da hier die Möglichkeit besteht, die Höhe der flanschartigen Verstärkung des Vorprofils im letzten Stich durch das Horizontalgerüst HG zu reduzieren, kann die entsprechende Reduzierung in der Kompakt-Walzgruppe durch das Stauchgerüst SG kleiner und die zugehörige Motorleistung entsprechend reduziert werden.

Wie weiter aus Fig. 1 zu ersehen, kann in einer anderen Anordnung, bei der das Duo-Vorgerüst als Vertikal- oder Horizontalgerüst vorzugsweise mit glatten Walzen ausgestattet und reversierbar ist, diesem Gerüst die strichpunktiert angedeutete Kantvorrichtung KV nachgeordnet werden, die es dann, wie bereits beschrieben gestattet den aus dem Vertikalgerüst VG austretenden Profilstrang zu kanten und anschließend reversiert einem weiteren Durchgang durch das Vertikalgerüst VG zu unterwerfen. Weiter geht aus Fig. 1 hervor daß dem Wärmofen WO ein ebenfalls strichpunktiert angedeutetes Horizontalvorgerüst HVG vorgeordnet werden kann, das den aus der, nicht dargestellten Stranggußeinrichtung kommenden, gießwarmen Profilstrang in der bereits erläuterten Weise vorverformt, bevor er in den Wärmofen WO eintritt.

## Patentansprüche

1. Verfahren zum Walzen von Fertigprofilen aus einem Vorprofil mittels einer im Reversierbetrieb arbeitenden Walzgerüst-Anordnung, die eine Kompakt-Walzgruppe bildet, bestehend aus einem eingangsseitigen ersten Universalgerüst (U1) einem ausgangsseitigen zweiten Universalgerüst (U2) und einem, zwischen diesen Universalgerüsten angeordnetem Stauchgerüst (SG), wobei das Vorprofil ein aus einer Stranggußeinrichtung kommendes Profil ist, das beidendig eines Steges dem späteren Fertigprofil entsprechende Verstärkungen aufweist, und die Abmessungen des Vorprofils auf vorgegebene Abmaße wie Steghöhe, Stegdicke und/oder Flanschenbreite des zu walzenden Fertigprofils so abgestimmt sind, daß dieses Vorprofil entweder direkt in das erste Universalgerüst (U1) der Kompakt-Walzgruppe eingeführt und dann in dieser zu dem Fertigprofil mit den vorgegebenen Abmaßen fertig walzbar ist oder der stegartige Abschnitt und/oder die flanschartigen Verstärkungen des Vorprofils zur Erzielung von anderen, von der ursprünglichen Vorgabe der Steghöhe, Steckdicke und/oder Flanschenbreite abweichenden Abmaße in des, in der Kompaktwalzgruppe fertig zu walzenden Fertigprofils vor Einführung des Vorprofils in das erste Universalgerüst (U1) der Kompaktwalzgruppe in einer dieser vorgeordneten ein Stauchgerüst (VG) aufweisenden Walzeinrichtung reduzierend walzverformt werden,
**dadurch gekennzeichnet,**
daß die reduzierende Walzverformung in einer parallel zur Walzlinie (W2) der Kompakt-Walzgruppe (U1, SG, U2) verlaufenden Walzlinie (W1) mit freiem Auslauf erfolgt und das Vorprofil in eine Position unmittelbar vor der Kompakt-Walzgruppe (U1, SG, U2) quer verschoben in diese eingebracht wird.

2. Verfahren nach Anspruch 1, **dadurch gekennzeichnet**, daß die vorgeordnete Walzeinrichtung aus einem Vertikalgerüst (VG) besteht, welches
die flanschartigen Verstärkungen des Vorprofils im Sinne einer Stauchung des stegartigen Abschnitts des Vorprofils beaufschlagt.

3. Verfahren nach Anspruch 2,
**dadurch gekennzeichnet,**
daß dem Vertikalgerüst (VG) ein Horizontalgerüst (HG) zugeordnet ist mittels dessin der stegartige Abschnitt des Vorprofils beaufschlagt wird.

4. Verfahren nach den Ansprüchen 2 oder 3
dadurch gekennzeichnet,
daß das Profil in einem als Duo-Gerüst ausgebildeten Vertikalgerüst (VG) oder Horizontalgerüst (HG) mit glatten Walzen gewalzt wird und daß der Profil streng mittels einer Kanteinrichtung gekantet wird.

5. Verfahren nach einem der Ansprüche 2 bis 4
dadurch gekennzeichnet,
dass hinter der Stranggusseinrichtung ein der ersten Walzlinie (W1) vorgeordneter Wärmofen (WO) vorgesehen ist, und dass das giesswarme Vorprofil durch ein dem Wärmofen (WO) vorgeordnetes Horizontalwalzgerüst (HVG) insbesondere in seinen flanschartigen Verstärkungen vorgeformt wird.

## Claims

1. Method of rolling finished profile members from a starting profile member by means of a rolling stand arrangement which operates in reversing operation and which forms a compact rolling group consisting of a first universal stand (U1) at the inlet side, a second universal stand (U2) at the outlet side and an edging stand (SG) arranged between these universal stands, wherein the starting profile member is a profile member which arrives from continuous casting equipment and which has, at both ends of a web, reinforcements corresponding with the later finished profile member, and the dimensions of the starting profile member are so matched to predetermined dimensions such as web height, web thickness and/or flange width of the finished profile member to be rolled that this starting profile member is either introduced directly into the first universal stand (U1) of the compact rolling group and then able to be finish-rolled down in this into the finished profile member with the predetermined dimensions or, for attainment of other dimensions, which differ from the original specification of web height, web thickness and/or flange width, of the finished profile member to be finish-rolled in the compact roll group, the weblike section and/or the flange-like reinforcements of the starting profile member are deformed by rolling in reducing manner, before introduction of the starting profile member into the first universal roll stand (U1) of the compact rolling group, in rolling equipment which is arranged upstream thereof and comprises an edging stand (VG), characterised in that the reducing deforming by rolling takes place in a rolling line (W1), which runs parallel to the rolling line (W2) of the compact rolling group (U1, SG, U2), with a free run-out and the starting profile member is brought, in a position directly in front of the compact rolling group (U1, SG, U2), transversely displaced into this.

2. Method according to claim 1, characterised in that the upstream rolling equipment consists of a vertical stand (VG), which acts on the starting profile member in the sense of an upsetting of the weblike section of the starting profile member.

3. Method according to claim 2, characterised in that the vertical stand (VG) is associated with a horizontal stand (HG), by means of which the weblike section of the starting profile member is acted on.

4. Method according to claim 2 or 3, characterised in that the profile member is rolled in a vertical stand (VG) or horizontal stand (HG), which is constructed as a two-high stand, with smooth rolls and that the profile member strip is edged by means of an edging device.

5. Method according to one of claims 2 to 4, characterised in that a heating oven (WO) arranged upstream of the first rolling line (W1) is provided behind the continuous casting equipment and that the starting profile member hot from casting is preliminarily deformed, especially into its flange-like reinforcements, by a horizontal rolling stand (HVG) arranged upstream of the heating oven (WO).

## Revendications

1. Procédé pour le laminage de profilés finis à partir d'une ébauche de profilé au moyen d'un agencement à cages de laminage qui fonctionne en mode réversible et qui forme un groupe de laminage compact, comprenant une première cage universelle (U1) du côté entrée, une deuxième cage universelle (U2) du côté sortie, et une cage de refoulement (SG) agencée entre ces cages universelles, dans lequel l'ébauche de profilé est un profilé qui provient d'une unité d'extrusion et qui comporte aux deux extrémités de son âme des renforcements qui correspondent au profilé fini ultérieur, et on ajuste les dimensions de l'ébauche de profilé à des dimensions prédéterminées telles que la hauteur de l'âme, l'épaisseur de l'âme et/ou la largeur des brides du profilé fini à laminer de telle sorte que soit on introduit cette ébauche de profilé directement dans la première cage universelle (U1) du groupe de laminage compact et elle est susceptible alors d'être laminée dans celui-ci de manière finie pour donner le profilé fini avec les dimensions prédéterminées, soit on déforme par laminage à réduction le tronçon en forme d'âme et/ou les renforts en forme de bride de l'ébauche de profilé afin de réaliser d'autres dimensions, différentes des dimensions initiales concernant la hauteur de l'âme, l'épaisseur de l'âme et/ou la largeur des brides dans le profilé fini à laminer dans le groupe de laminage compact avant introduction de l'ébauche de profilé dans la première cage universelle (U1) du groupe de laminage compact, dans une unité de laminage agencée en amont de celui-ci et comprenant une cage à refoulement (VG),
caractérisé en ce que la déformation par laminage à réduction a lieu dans une ligne de laminage (Wl), qui s'étend parallèlement à la ligne de laminage (W2) du groupe de laminage compact (U1, SG, U2) et qui présente une sortie libre, et en ce que l'ébauche de profilé est amenée dans une position immédiatement devant le groupe de laminage compact (U1, SG, U2) et par déplacement transversal jusque dans celui-ci.

2. Procédé selon la revendication 1, caractérisé en ce que l'unité de laminage disposée en amont est constituée par une cage verticale (VG) qui attaque les renforts en forme de bride de l'ébauche de profilé dans le sens d'un refoulement du tronçon en forme d'âme de l'ébauche de profilé.

3. Procédé selon la revendication 2, caractérisé en ce qu'à la cage verticale (VG) est associée une cage horizontale (HG) au moyen de laquelle on attaque le tronçon en forme d'âme de l'ébauche de profilé.

4. Procédé selon l'une ou l'autre des revendications 2 et 3, caractérisée en ce que le profilé est laminé dans une cage verticale (VG) ou dans une cage horizontale (HG), réalisée sous forme de cage "duo", avec des cylindres lisses, et en ce que la barre de profilé est travaillée sur chant au moyen d'un dispositif de dressage.

5. Procédé selon l'une des revendications 2 à 4, caractérisé en ce qu'il est prévu derrière l'unité d'extrusion un four (WO) agencé en amont de la première ligne de laminage (W1), et en ce que l'ébauche de profilé chaude provenant de l'extrusion est déformée au moyen d'une cage de laminage horizontale (HVG) disposée en amont du four (WO), en particulier dans ses renforts en forme de bride.
